# EUROPÄISCHE PATENTSCHRIFT

(11) **EP 0 236 323 B1**
(45) Veröffentlichungstag und Bekanntmachung des Hinweises auf die Patenterteilung: **15.03.1989**
(21) Anmeldenummer: 85905771.3
(22) Anmeldetag: 11.11.1985
(51) Int. Cl.: D01H 1/135

(54) **OFFENEND-SPINNVORRICHTUNG**
OPEN-END SPINNING DEVICE
DISPOSITIF DE FILATURE A FIBRES LIBEREES

(30) Priorität: 13.11.1984 DE 3441494
(43) Veröffentlichungstag der Anmeldung: 16.09.1987
(73) Patentinhaber: Schubert & Salzer Maschinenfabrik Aktiengesellschaft, 85055 Ingolstadt (DE)
(72) Erfinder: HANDSCHUCH, Karl, D-8074 Gaimersheim (DE); BOCK, Erich, D-8071 Wettstetten (DE)
(86) Internationale Anmeldenummer: DE8500448
(87) Internationale Veröffentlichungsnummer: WO8602956

## Beschreibung

Die Erfindung betrifft eine Offenend-Spinnvorrichtung mit einer Auflösevorrichtung und zwei eng benachbarten und gleichsinnig antreibbaren Friktionswalzen, in deren Zwickelbereich die Zusammendrehung der Fasern zu einem Faden erfolgt, sowie einer Fadenabzugsvorrichtung.

Bei einer bekannten Offenend-Spinnvorrichtung der eingangs genannten Art wird Fasermaterial in Einzelfasern aufgelöst, die unmittelbar in den Zwickelbereich zwischen zwei eng benachbarten, gleich großen parallelen Saugtrommein eingebracht werden (DE-PS 2 449 583). Die beiden Saugtrommeln rotieren gleichsinnig, und die Einzelfasern werden fliegend in den Zwickelbereich eingespeist, wobei sie in einem etwa senkrecht zu der von den beiden Trommelachsen bestimmten Ebene gerichteten Strom auf die Saugzone der Saugtrommeln treffen. Durch die Rotation der Saugtrommeln werden die Fasern zusammengedreht und mittels eines Abzugswalzenpaares als Faden parallel zu den Trommeln abgezogen.

Die etwa senkrechte Einspeisung der Fasern in den Zwickelbereich führt jedoch zu unbefriedigenden Garnwerten, insbesondere bei feineren Garnen, da die Fasern nicht ordnungsgemäß an das rotierende freie Garnende angebunden werden und nicht gleichmäßig geordnet im Garn liegen. Es wurden daher schon Maßnahmen vorgeschlagen, um die Fasern beim Einspeisen in den Zwickel in eine annähernd parallele Lage zur Garnachse zu bringen, beispielsweise mechanisch durch eine Schleuderscheibe (DE-PS 2720 625) oder pneumatisch durch eine kaskadenartige Stufung des Luftdruckes im Faserweg (DE-OS 2732678) oder durch Einspeisen der Fasern in einer bezüglich der Fadenabzugsrichtung geneigten Richtung in Verbindung mit einem im wesentlichen parallel zur Fadenachse verlaufenden Luftstrom (DE-OS 2 943 063). Die Garnwerte sind jedoch trotz dieser Maßnahmen nicht befriedigend, insbesondere bei höheren Spinngeschwindigkeiten.

Aufgabe der vorliegenden Erfindung ist es, eine Vorrichtung zu schaffen, die es ermöglicht, die Fasern kontrolliert und parallelisiert in den Zwickel einzuspeisen und damit die Struktur und Festigkeit des Garnes zu verbessern.

.. Die Aufgabe wird bei einer Vorrichtung gemäß dem Oberbegriff des Anspruches 1 erfindungsgemäß gelöst durch eine sich parallel zur Fadenbildungslinie bewegende Sammelfläche, durch wele die Fasern dem Zwickelbereich zugeführt werden und deren Abstand zur Fadenbildungslinie so gross ist, daß sich die Fasern frei in den Zwickelbereich bewegen können.

In einer bevorzugten Ausführung ist die Sammelfläche auf dem Umfang eines scheibenartigen Zylinders angeordnet, dessen Drehachse in einer Ebene senkrecht zum Zwickel liegt. Die Oberflächengeschwindigkeit der Sammelfläche ist etwa gleich der Fadenabzugsgeschwindigkeit, wodurch erreicht wird, daß auf der Sammelfläche bereits die für den fertigen Faden benötigte volle Fasermasse gesammelt wird und damit eine Dublierung der Fasern erfolgt.

Ein Verzug mit einer damit verbundenen weiteren Parallelisierung der Fasern im Zwickel sowie eine um diesen Verzug erhöhte Dublierung der Fasern auf der Sammelfläche wird dadurch bewirkt, daß die Oberflächengeschwindigkeit der Sammelfläche geringer als die Fadenabzugsgeschwindigkeit ist. Um eine Streckung der Fasern zu erreichen, ist die Oberflächengeschwindigkeit der Sammelfläche mindestens gleich der Zuführgeschwindigkeit der Fasern.

Die Dublierung erfolgt somit nicht mehr, wie bei der Einspeisung der Fasern in den Zwickel mittels eines Faserspeisekanals, in der Drehungszone, sondern in einer drehungsfreien Zone. Durch diese Trennung von Drehung und Dublierung wird ein qualitativ besseres Garn erzeugt.

Um die zugespeisten Fasern in einer genau begrenzten Breite auf der Sammelfläche abzulegen, ist die Sammelfläche rillenartig ausgebildet. Die Breite der Rille entspricht etwa der Stärke des aufgespeisten Fasermaterials, so daß annähernd eine dem Garndurchmesser entsprechende Faserformation gebildet wird. Zweckmäßig ist der Querschnitt der Rille V-förmig. Die Fasern werden auf der Sammelfläche dcrch Nadeln gehalten. Vorzugsweise und gegebenenfalls zusätzlich zu einer Benadelung werden die Fasern pneumatisch auf der Sammelfläche festgehalten. Zu diesem Zweck ist die Sammelfläche perforiert und besaugt. Die Unterteilung der Sammelfläche in verschiedene Sektoren hat dabei den Vorteil, daß Bedingungen zum Festhalten der Fasern während des Transportes und zur Übergabe in den Zwickelbereich definiert geschaffen werden.

Das Ablösen der Fasern von der Sammelfläche im Zwickelbereich wird durch eine Luftströmung unterstützt und beschleunigt, die die Sammelfläche im Bereich des Übergabesektors durchströmt und die Fasern von der Sammelfläche in den Zwickelbereich befördert. Die Luftströmung wird dadurch erzeugt, daß der Übergabesektor der Sammelfläche an die Atmosphäre angeschlossen ist. Sollte dies nicht ausreichen, wird der Übergabesektor der Sammelfläche mit einem Überdruck beaufschlagt. Um eine definierte Luftströmung im Bereich der Sammelfläche zu erhalten, ist die Sammelfläche von einem Gehäuse umschlossen.

Für die Vereinzelung und Zuspeisung des Fasermaterials auf die Sammelfläche ist der Sammelfläche eine an sich bekannte Auflösevorrichtung vorgeschaltet. Die Auflösevorrichtung ist mit der Sammelfläche über einen Faserkanal verbunden, der im wesentlichen tangential in Richtung der Bewegung der Sammelfläche mündet und dessen Mündung der Breite der Sammelfläche angepaßt ist.

Eine noch präzisere Aufspeisung der Fasern auf die Sammelfläche in deren Bewegungsrichtung wird erreicht, wenn auf einen Faserspeisekanal verzichtet wird. Dies wird dadurch ermöglicht, daß das Gehäuse der Auflösewalze und das Gehäuse des Zylinders unmittelbar nebeneinander angeordnet sind und durch eine gemeinsame Verbindungsöffnung miteinander verbunden sind. Zweckmäßig ist der Sammelfläche zwischen der Übergabestelle der Fasern in den Zwickelbereich und der Speisestelle eine Putzvorrichtung zugeordnet. Dadurch, daß der Abstand zwischen der Sammelfläche und der Fadenbildungslinie entsprechend der Länge der zu verspinnenden Fasern einstellbar ist, kann die Vorrichtung unterschiedlichen Spinnbedingungen angepaßt werden.

Ausführungsbeispiele der Erfindung werden nachstehend anhand der Zeichnungen beschrieben.

Es zeigt
Fig. 1 eine Ausführung der erfindungsgemäßen Spinnvorrichtung, im Schnitt ;
Fig. 2 die Vorrichtung in Seitenansicht zu Fig. 1 im Schnitt ;
Fig. 3 eine zweite Ausführung der erfindungsgemäßen Vorrichtung im Schnitt ;
Fig. 4 die Vorrichtung in Seitenansicht zu Fig. 3 im Schnitt ;
Fig. 5 eine dritte Ausführung der erfindungsgemäßen Vorrichtung im Schnitt ;
Fig. 6 die Vorrichtung aus Fig. 5 in Seitenansicht ;
Fig. 7 eine vierte Ausführung der erfindungsgemäßen Vorrichtung im Schnitt.

Fig. 1 zeigt eine von zwei Friktionswalzen 1 und 2, die, wie aus Fig. 2 ersichtlich, parallel und eng nebeneinander angeordnet sind. Die Friktionswalzen 1 und 2 bilden einen Zwickel 3, in welchem zugespeiste Fasern zu einem Garn gesponnen werden. Die Friktionswalzen 1 und 2 werden in nicht näher dargestellter Weise gleichsinnig angetrieben, beispielsweise mittels eines Tangentialriemens. Die aus dem Spinnzwickel 3 herausdrehende Friktionswalze 2 ist nicht perforiert und nicht besaugt. Die in den Spinnzwickel 3 hineindrehende Walze 1 hat eine perforierte Mantelfläche und ist mit einem an eine Saugvorrichtung (nicht gezeigt) angeschlossenen Saugeinsatz 10 versehen (Fig. 2). Der Saugeinsatz 10 weist im Zwickelbereich einen sich in Längsrichtung des Spinnzwickels 3 erstreckenden Schlitz 11 auf, durch den hindurch eine Saugluftströmung erzeugt wird. Die Ausbildung der Friktionswalzen ist ohne Einfluß auf die Erfindung. Es können auch beide Friktionswalzen besaugt sein.

Die Auflösung des zu verspinnenden Fasermaterials in Einzelfasern erfolgt durch eine in einem Gehäuse 4 angeordnete Auflösevorrichtung in Form einer mit einer Garnitur besetzten Auflösewalze 5, der als Speisevorrichtung eine Speisewalze 6 vorgeordnet ist, die mit einer Speisemulde 60 zusammenarbeitet.

Zwischen der Auflösewalze 5 und den Friktionswalzen 1 und 2 ist ein von dem Gehäuse 4 umschlossener scheibenartiger Zylinder 7 drehbar gelagert, auf dessen Umfang eine Sammelfläche 70 vorgesehen ist. Die Sammelfläche 70 ist mit der Auflösevorrichtung 5 über einen Faserkanal 51 verbunden, der etwa tangential in Richtung der Drehbewegung der Sammelfläche 70 auf diese mündet und dessen Breite der Sammelfläche 70 angepaßt ist.

Der Zylinder 7 ist auf einer im Maschinengestell befestigten Hohlache 8, die sich in einer Ebene senkrecht zum Spinnzwickel 3 erstreckt, mittels Wälzlagern 81 gelagert und wird zweckmäßig von einem Zahnriemen 71 in Richtung des Pfeiles P angetrieben. Der Zylinder 7, der sich am Spinnzwickel parallel zur Fadenbildungslinie L bewegt, soll soweit wie möglich in den Zwickelbereich hineinreichen, so daß der Weg der Fasern von der Sammelfläche 70 zur Fadenbildungslinie L möglichst kurz ist. Dadurch sind die Fasern kontrolliert bis in den Spinnzwickel 3 hinein geführt. Der Abstand der Sammelfläche 70 zur Fadenbildungslinie L muß jedoch so groß sein, daß sich die Fasern frei in den Spinnzwickel 3 bewegen können, um sicherzustellen, daß eine Unterbrechung bzw. ein offenes Ende des Fadens entsteht, in das die Fasern eingebunden werden. Der Abstand zwischen der Sammelfläche 70 und der Fadenbildungslinie L ist daher durch die Länge der zu verspinnenden Fasern bestimmt. Um die Spinnvorrichtung für verschiedene Faserlängen optimal einsetzen zu können, ist dieser Abstand einstellbar, wobei das Friktionswalzenpaar oder auch das ganze Gehäuse 4 der Speise- und Zuführvorrichtung verstellbar gelagert ist. Die hierzu gegebenenfalls erforderlichen Stellmittel sind üblicher Art und deshalb hier nicht gezeigt.

Die Sammelfläche 70 ist vorzugsweise rillenartig ausgebildet, so daß das für die Garnbildung erforderliche Fasermaterial vollständig aufgenommen und in Breite und Dicke vorgeformt wird. Die Fasern werden während ihres Transportes zum Spinnzwickel 3 durch einen Saugluftstrom auf dem Grund der Rille 72, der die Sammelfläche 70 bildet und perforiert ist, festgehalten. Hierzu ist der scheibenartige Zylinder 7 über die Hohlachse 8 mit einer Saugvorrichtung (nicht gezeigt) verbunden. Der Saugluftstrom wirkt jedoch nur in einem Sektor I auf die Sammelfläche, der in Drehrichtung des Zylinders 7 von der Zuspeisestelle der Fasern auf die Sammelfläche 70 bis an ihre durch einen Übergabesektor II vorgegebene Ablösestelle reicht. Der Übergabesektor II wird durch Trennwände 74 von dem Saugluftstrom freigehalten, damit sich die Fasern von der Sammelfläche 70 lösen können.

Es ist vorteilhaft, das Ablösen der Fasern von der Sammelfläche 70 pneumatisch zu unterstützen und zu beschleunigen, damit sichergestellt ist, daß alle Fasern in den Spinnzwickel 3 gelangen. Dies geschieht dadurch, daß in den Sektor II ein Luftstrom eingeleitet wird, der die Sammelfläche 70 in Richtung zum Spinnzwickel 3 durchströmt. Nachdem die Friktionswalze 1 besaugt wird und das Gehäuse 4 bis über die Friktionswalzen 1 und 2 sich abdichtend erstreckt, entsteht diese Strömung durch Ansaugen von Luft aus dem Sektor II. Die hierfür benötigte Luft wird durch eine in die Hohlachse 8 eingesetzte Rohrleitung 82, die den Sektor II mit der Atmosphäre verbindet, herangeholt. Sollte diese Maßnahme nicht ausreichen, so kann die Rohrleitung 82 auch an eine Druckluftvorrichtung angeschlossen und die Sammelfläche 70 im Sektor II mit einem leichten Überdruck beaufschlagt werden. Zusätzlich zu dem beschriebenen Festhalten der Fasern auf der Fasersammelfläche 70 während ihres Transportes durch pneumatische Mittel oder auch unabhängig davon, können die Fasern auch mechanisch, beispielsweise durch auf dem Umfang der Sammelfläche 70 angeordnete Nadeln 73, auf der Sammelfläche 70 gehalten werden.

Um im Bereich der Aufspeisung der Fasern auf die Sammelfläche 70 indifferente Luftströmungen zu vermeiden und die durch den Faserkanal 51 geförderten Fasern ausschließlich einem sie streckenden und ihre orientierte Ablage auf der Sammelfläche 70 in deren Bewegungsrichtung sicherstellenden Luftstrom auszusetzen, ist ein an den Sektor 11 anschließender und bis zur Mündung des Faserkanals 51 reichender Sektor 111 durch eine ortsfeste Blende 75 strömungsfrei gehalten. Darüber hinaus sind am Anfang und Ende dieses Sektors 111 am Gehäuse 4 Dichtungen 41 und 42 angeordnet, die in die Rille 72 und bis nahe an die Sammelfläche 70 reichen oder sie auch tangieren, wenn die Sammelfläche 70 nicht benadelt ist. Die Dichtungen 41 und 42 dienen in diesem Fall gleichzeitig auch als Abstreifer und üben eine Reinigungswirkung auf die Sammelfläche 70 aus. Bei einer benadelten Sammelfläche 70 können Bürsten diesen Zweck erfüllen.

Die Auflösevorrichtung besteht in bekannter Weise aus einer mit Sägezahndraht bestückten, schnell rotierenden Garniturwalze, die von einem Gehäuse eng umschlossen ist und in dessen Wandung eine Schmutzabscheidöffnung vorgesehen ist.

Für den Spinnvorgang wird das Fasermaterial über die Speisemulde 60 als Faserband B mittels der Speisewalze 6 der Auflösewalze 5 zugeführt, mittels welcher die Fasern vereinzelt werden. Durch den Unterdruck im Sektor I des Zylinders 7 entsteht eine Transportluftströmung, die die vereinzelten Fasern durch den Faserkanal 51 zur Sammelfläche 70 transportiert, auf der die Fasern abgelegt werden.

Um eine Streckung der Fasern zu erreichen, ist die Oberflächengeschwindigkeit der Sammelfläche 70 gleich oder etwas größer als die Geschwindigkeit der Fasern am Ausgang des Faserkanals 51, so daß die Fasern beim Übergang auf die Sammelfläche 70 einer Beschleunigung unterworfen werden. Das hat allerdings zur Folge, daß die Fasern mit ziemlich großer Geschwindigkeit in dem Spinnzwickel 3 auf das freie Fadenende auftreffen und die Dublierung der gesamten Fasermasse im Spinnzwickel während des Eindrehens erfolgt. Es ist deshalb vorteilhaft, wenn die Oberflächengeschwindigkeit der Sammelfläche 70 etwa gleich der Fadenabzugsgeschwindigkeit ist. Dadurch erfolgt zwar keine Streckung beim Übergang der Fasern vom Faserkanal 51 auf die Sammelfläche 70, aber es erfolgt eine Sammlung der für den fertigen Faden benötigten Fasermasse auf der Sammelfläche 70 und damit eine Dublierung. In den Spinnzwickel wird von der Sammelfläche 70 die gesamte, für den fertigen Faden benötigte Fasermasse abgegeben. Auf diese Weise ist die Dublierung von dem Spinnvorgang getrennt.

Eine weitere Verbesserung der Garnwerte kann dadurch erreicht werden, daß die Oberflächengeschwindigkeit der Fasersammelfläche 70 geringer als die Fadenabzugsgeschwindigkeit ist. In diesem Fall wird die Dublierung auf der Sammelfläche 70 noch erhöht, während die so gesammelte und dublierte Fasermasse beim Übergang in den Spinnzwickel 3 einem Verzug und damit einer Streckung und Parallelisierung der Fasern beim Einbinden unterworfen wird.

Die vorzugsweise unter gleichzeitiger Dublierung auf die umlaufende Sammelfläche 70 gespeisten Fasern werden auf dieser über den Sektor I, auf dem sie pneumatisch und/oder mechanisch festgehalten werden, zum Spinnzwickel 3 transportiert und, da sich die Sammelfläche 70 im Zwickelbereich parallel zur Fadenbildungslinie L bewegt, im Übergabesektor II parallel zur Fadenachse in den Zwickel 3 gespeist. Dort werden sie in der Fadenbildungslinie L an das rotierende offene Fadenende angebunden und zu einem Faden oder Garn gedreht. Die Fasern können je nach Anordnung des Zylinders 7 unmittelbar in den Spinnzwickel 3 gespeist werden oder auch auf die Mantelfläche der in den Zwickel 3 hineindrehenden Friktionswalze 1, auf der sie dann zur Fadenbildungslinie L transportiert werden. Der fertige Faden wird durch ein Abzugswalzenpaar 9 in Drehrichtung des Zylinders oder auch entgegen der Drehrichtung abgezogen.

Das in Fig. 3 und 4 gezeigte Ausführungsbeispiel unterscheidet sich von der in Fig. 1 und 2 dargestellten Vorrichtung im wesentlichen dadurch, daß die durch die Wandungen 40 und 40' definierten Gehäuse der Auflösewalze 5 und des Zylinders 7' unmittelbar nebeneinander angeordnet sind, so daß der Faserkanal 51 entfällt. Die beiden Gehäuse sind über eine gemeinsame Verbindungsöffnung 43 miteinander verbunden, durch welche die Fasern von der mittels eines Riemens 52 angetriebenen Auflösewalze 5 an die Fasersammelfläche 70 übergeben werden. Der Zylinder 7' ist hier der Breite der Auflösewalze 5 angepaßt und mit V-förmig zulaufenden Borden versehen, die die Fasern von der Breite der Auflösewalze 5 auf die Breite der Sammelfläche 70 zusammenführen. Durch den direkten Übergang der Fasern von der Auflösewalze 5 auf die Sammelfläche 70 werden störende Einflüsse durch den Faserkanal vermieden. Durch die kurzen Wege wird auch weniger Transportluft benötigt. Der Zylinder 7' wird nur im Hinblick auf das Festhalten der Fasern auf der Sammelfläche 70 besaugt.

Der Auflösewalze 5 ist ein Leitblech 53 zugeordnet, das am Gehäuse 4 befestigt ist und sich von der Stelle, an der sich die Fasern von der Auflösewalze 5 lösen, bis nahe an die Sammelfläche 70 erstreckt. Das Leitblech 53 hat gleichzeitig eine Dichtungsfunktion. Es gewährleistet in Verbindung mit der ortsfesten Blende 75 im Sektor 111 und gegebenenfalls mit einem zusätzlichen, am Leitblech 53 befestigten Dichtungsmittel 42, daß die Fasern nicht von einem entgegen der Bewegungsrichtung der Sammelfläche 70 gerichteten Luftstrom erfaßt werden, sondern ausschließlich dem Luftstrom in Drehrichtung der Sammelfläche 70 folgen und auf der Sammelfläche 70 orientiert abgelegt werden. Die in Fig. 1 in Drehrichtung des Zylinders 7 am Anfang des Sektors 111 angeordnete Dichtung 41 wird zweckmäßig auch hier beibehalten und dient, ebenso wie die am Leitblech 53 befestigte Dichtung 42, gleichzeitig als Putzvorrichtung. Zwischen der Verbindungsöffnung 43 und dem Übergabesektor II ist ferner eine Abschirmung 54 angeordnet, die bis in Nähe der Sammelfläche 70 reicht (Fig. 3). Die Abschirmung 54 verhindert, daß Fasern vor ihrer Ablage auf der Sammelfläche 70 von der zur Friktionswalze 1 strömenden Saugluft erfaßt werden. Es wird außerdem verhindert, daß die Fasern vorzeitig und unkontrolliert die Sammelfläche (70) unter dem Einfluß der von den Friktionswalzen 1 und 2 ausgehenden Luftströmung verlassen. Zur besseren Faserführung von der Auflösevorrichtung 5 zur Sammelfläche 70 kann ein Faserleitblech 55 zusätzlich im Anschluß an die Verbindungsöffnung 43 vorgesehen werden. Im übrigen ist die Funktion dieser Vorrichtung die gleiche wie die der Vorrichtung gemäß Fig. 1 und 2.

Im Ausführungsbeispiel gemäß Fig. 5 und 6 reicht eine vom Gehäuse 4 umschlossene, schnell rotierende Scheibe 83 in den von den Friktionswalzen 1 und 2 gebildeten Spinnzwickel 3 hinein. Die Scheibe 83 ist auf einer im Gehäuse 4 mittels Wälzlagern drehbar gelagerten Achse 84 befestigt, die sich in einer Ebene senkrecht zum Spinnzwickel 3° erstreckt. Im Betrieb wird die Scheibe 83 mittels eines Riemens 85 angetrieben und bewegt sich im Zwickelbereich parallel zur Fadenbildungslinie L (Fig. 1). Damit die Scheibe 83 möglichst tief in den Spinnzwickel 3 hineinreicht, ist sie an ihrem Umfang entsprechend der Kontur der Friktionswalze 2 abgefast.

Die dem Antrieb abgewandte Oberfläche der Scheibe 83 bildet die Sammelfläche 70, gegen welche die Mündung des im Gehäuse 4 angeordneten Faserkanals 51 gerichtet ist. Um die Scheibe 83 zwecks Wartung-- oder Austausch leicht zugänglich zu machen, ist der den Faserkanal 51 enthaltende Gehäuseteil schwenkbar angeordnet. Der Faserkanal 51 verbindet die Sammelfläche 70 mit der in Fig. 1 gezeigten Auflösevorrichtung.

Nach bisherigen Erkenntnissen sollte der Faserkanal 51 zur Sammelfläche 70 so ausgerichtet sein, daß die anfliegenden Fasern in einem spitzen Winkel auf die Sammelfläche 70 auftreffen. Je nach dem zu verspinnenden Fasermaterial und anderen Spinnparametern kann ein Aufspeisewinkel festgelegt werden.

Damit die Fasern einen besseren Halt auf der Sammelfläche 70 bekommen, ist die Sammelfläche 70 perforiert und zumindest im Bereich der Aufspeisestelle der Fasern mit Unterdruck beaufschlagt. Hierzu ist auf der der Sammelfläche 70 abgewandten Seite der Scheibe 83 ein Saugkanal 86 angeordnet, der an eine Saugvorrichtung (nicht gezeigt) angeschlossen ist. Zur Beeinflussung des Reibungskoeffizienten zwischen Sammelfläche 70 und Fasern kann die perforierte oder auch nicht perforierte Sammelfläche 70 beschichtet und/oder strukturiert sein. Eine geeignete Beschichtung schützt außerdem die Sammelfläche 70 vor Verschleiß und erhöht ihre Standzeit.

Während des Spinnvorganges entsteht durch den Unterdruck an der Sammelfläche 70 und der Friktionswalze 1 im Faserspeisekanal 51 eine Transportluftströmung, durch die die von der Auflösevorrichtung vereinzelten Fasern zur Sammelfläche 70 transportiert werden. Dabei ist es vorteilhaft, wenn die Fasern schon vor ihrem Auftreffen auf die Sammelfläche 70 in gewissem Grad gestreckt und orientiert werden. Um dies zu erreichen, wird ein Faserkanal verwendet, dessen Innenkontur eine Beschleunigungszone für die Fasern aufweist. Derartige zylindrisch-konisch ausgebildete Faserkanäle sind an sich bekannt.

Um zu vermeiden, daß die Fasern bei ihrem Auftreffen auf die Sammelfläche 70 gestaucht werden, wird die Drehzahl der Scheibe 83 so gewählt, daß die Oberflächengeschwindigkeit der Sammelfläche 70 am Aufspeisepunkt der Fasern mindestens gleich der Geschwindigkeit der anfliegenden Fasern ist.

Die Fasern, die nahezu senkrecht oder in einem anderen vorbestimmten Winkel auf die Sammelfläche 70 der Scheibe 83 treffen, werden von der Sammelfläche 70 übernommen und dabei in ihrer Flugrichtung so gedreht, daß sie an ihrer Abwurfstelle annähernd parallel zur Fadenachse in den Spinnzwickel 3 gelangen. Die Sammelfläche 70 ist somit auch gleichzeitig eine Faserleitfläche. Im Spinnzwickel 3 werden die Fasern dann am freien, rotierenden Garnende eingebunden. Der fertige Faden wird durch das Abzugswalzenpaar 9 abgezogen. Der Fadenabzug kann in Drehrichtung oder auch entgegen der Drehrichtung der Scheibe 83 erfolgen. Ebenso ist es nicht zwingend notwendig, die Fasern direkt in den Spinnzwickel 3 abzuwerfen. Die Scheibe 83 kann auch so angeordnet werden, daß die Fasern von ihr auf den Mantel der besaugten Friktionswalze 1 geschleudert und auf diesem in den Spinnzwickel 3 transportiert werden.

Das Ausführungsbeispiel gemäß Fig. 7 zeigt einen im Gehäuse 4 angeordneten Rotor 87, der als Innenkonus mit einer im Querschnitt geraden Sammelfläche 70 ausgebildet ist, gegen die die Mündung des Faserkanals 51 gerichtet ist. Die Drehachse des vom Riemen 85 angetriebenen Rotors 87 ist in Richtung zum Spinnzwickel 3 geneigt, und die nicht perforierte Friktionswalze 2 im Durchmesser kleiner als die besaugte Friktionswalze 1, so daß der Rotor 87 möglichst tief in den Spinnzwickel 3 eintauchen kann. Auch bei dieser Vorrichtung kann vorgesehen werden, die Sammelfläche 70 und den Faserspeisekanal 51 mit Unterdruck zu beaufschlagen. Hierzu wird zum Beispiel die Kammer 88, in welcher der Rotor 87 umläuft, über eine Saugleitung 89 an eine Saugeinrichtung angeschlossen und/oder eine Unterdruckströmung über die besaugte Friktionswalze 1 in der Kammer 88 aufgebaut.

Anstelle einer geraden Sammelfläche 70 kann auch eine solche mit abgestufter, abgeknickter oder gerundeter Kontur vorgesehen werden. Durch derartige Konturen kann beispielsweise bei langen oder stark gekräuselten Fasern eine stärkere Faserstreckung auf der Rutschlinie der Fasern erreicht werden. Wie bei der in Fig. 5 und 6 gezeigten Scheibe 83 hat auch bei dieser Ausführung die Sammelfläche 70 gleichzeitig die Funktion einer Faserleitfläche.

## Patentansprüche

1. Offenend-Spinnvorrichtung mit einer Auflösevorrichtung und zwei eng benachbarten und gleichsinnig antreibbaren Friktionswalzen, in deren Zwickelbereich entlang einer Fadenbildungslinie die Zusammendrehung der Fasern zu einem Faden erfolgt, sowie einer Fadenabzugsvorrichtung, gekennzeichnet durch eine sich parallel zur Fadenbildungslinie (L) bewegende Sammelfläche (70), durch welche die Fasern dem Zwickelbereich zugeführt werden und deren Abstand zur Fadenbildungslinie (L) so groß ist, daß sich die Fasern frei in den Zwickelbereich bewegen können.

2. Vorrichtung nach Anspruch 1, dadurch gekennzeichnet, daß die Sammelfläche (70) auf dem Umfang eines scheibenartigen Zylinders (7) angeordnet ist, dessen Drehachse in einer Ebene senkrecht zum Zwickel (3) liegt.

3. Vorrichtung nach Anspruch 1 oder 2, dadurch gekennzeichnet, daß die Oberflächengeschwindigkeit der Sammelfläche (70) etwa gleich der Fadenabzugsgeschwindigkeit ist.

4. Vorrichtung nach Anspruch 1 oder 2, dadurch gekennzeichnet, daß die Oberflächengeschwindigkeit der Sammelfläche (70) geringer als die Fadenabzugsgeschwindigkeit ist.

5. Vorrichtung nach Anspruch 1 oder 2, dadurch gekennzeichnet, daß die Oberflächengeschwindigkeit der Sammelfläche (70) mindestens gleich der Zuführgeschwindigkeit der Fasern ist.

6. Vorrichtung nach einem der Ansprüche 1 bis 5, dadurch gekennzeichnet, daß die Sammelfläche (70) rillenartig ausgebildet ist.

7. Vorrichtung nach Anspruch 6, dadurch gekennzeichnet, daß die Breite der Rille (72) etwa der Stärke des aufgespeisten Fasermaterials entspricht.

8. Vorrichtung nach Anspruch 6, dadurch gekennzeichnet, daß der Querschnitt der Rille (72) V-förmig ist.

9. Vorrichtung nach einem der Ansprüche 1 bis 8, dadurch gekennzeichnet, daß die Sammelfläche (70) benadelt ist.

10. Vorrichtung nach einem der Ansprüche 1 bis 9, dadurch gekennzeichnet, daß die Sammelfläche (70) perforiert und besaugt ist.

11. Vorrichtung nach Anspruch 10, dadurch gekennzeichnet, daß die Sammelfläche (70) in verschiedene Sektoren (I, II) unterteilt ist zum Festhalten der Fasern während des Transportes und zur Übergabe in den Zwickelbereich.

12. Vorrichtung nach Anspruch 11, dadurch gekennzeichnet, daß die Sammelfläche (70) im Bereich des Übergabesektors (11) von einer Luftströmung derart durchströmt ist, daß die Fasern sich von der Sammelfläche (70) lösen und in den Zwickelbereich gelangen.

13. Vorrichtung nach Anspruch 12, dadurch gekennzeichnet, daß der Übergabesektor (11) der Sammelfläche (70) an die Atmosphäre angeschlossen ist.

14. Vorrichtung nach Anspruch 12, dadurch gekennzeichnet, daß der Übergabesektor (11) der Sammelfläche (70) mit einem Überdruck beaufschlagt ist.

15. Vorrichtung nach einem der Ansprüche 1 bis 14, dadurch gekennzeichnet, daß die Sammelfläche (70) von einem Gehäuse (4) umschlossen ist.

16. Vorrichtung nach einem der Ansprüche 1 bis 15, dadurch gekennzeichnet, daß der Sammelfläche (70) eine an sich bekannte Auflösevorrichtung (5) vorgeschaltet ist.

17. Vorrichtung nach Anspruch 16, dadurch gekennzeichnet, daß die Auflösevorrichtung (5) mit der Sammelfläche(70) über einen Faserkanal (51) verbunden ist, der im wesentlichen tangential in Richtung der Bewegung der Sammelfläche auf diese mündet und dessen Mündung der Breite der Sammelfläche (70) angepaßt ist.

18. Vorrichtung nach Anspruch 16, dadurch gekennzeichnet, daß das Gehäuse (40) der Auflösewalze (5) und das Gehäuse (40') des Zylinders (7) unmittelbar nebeneinander angeordnet sind und durch eine gemeinsame Verbindungsöffnung (43) miteinander verbunden sind.

19. Vorrichtung nach einem der Ansprüche 1 bis 18, dadurch gekennzeichnet, daß der Sammelfläche (70) zwischen der Übergabestelle der Fasern in den Zwickelbereich und der Speisestelle eine Putzvorrichtung zugeordnet ist.

20. Vorrichtung nach einem der Ansprüche 1 bis 19, dadurch gekennzeichnet, daß der Abstand

(a) zwischen der Sammelfläche (70) und der Fadenbildungslinie (L) entsprechend der Länge der zu verspinnenden Fasern einstellbar ist.

21. Vorrichtung nach Anspruch 18, dadurch gekennzeichnet, daß im Anschluß an die Verbindungsöffnung (43) ein Faserleitblech (55) angeordnet ist.

22. Vorrichtung nach einem der Ansprüche 1 bis 21, dadurch gekennzeichnet, daß in Bewegungsrichtung der Sammelfläche (70) vor dem Zwickelbereich eine Abschirmung (54) angeordnet ist.

23. Vorrichtung nach einem der Ansprüche 1 bis 22, dadurch gekennzeichnet, daß die Sammelfläche (70) auf der Oberfläche einer Scheibe (83), gegen welche die Mündung des Faserkanals (51) gerichtet ist, angeordnet ist.

24. Vorrichtung nach einem der Ansprüche 1 bis 22, dadurch gekennzeichnet, daß die Sammelfläche (70) in einem als Innenkonus ausgebildeten Rotor (88) angeordnet ist.

25. Vorrichtung nach Anspruch 23 oder 24, dadurch gekennzeichnet, daß die Sammelfläche (70) beschichtet ist.

26. Vorrichtung nach einem der Ansprüche 23 bis 25, dadurch gekennzeichnet, daß die Sammelfläche (70) strukturiert ist.

27. Vorrichtung nach einem der Ansprüche 23 bis 26, dadurch gekennzeichnet, daß der Faserkanal (51) eine Innenkontur mit einer Beschleunigungszone aufweist.

## Claims

1. An open-end spinning device comprising a separating device, two closely adjacent friction rollers which are drivable in the same direction and in the nip area of which the fibres are twisted together into a thread along a thread-forming line, and a thread draw-off device, characterized by a collecting surface (70) which moves parallel to the thread-forming line (L) and by which the fibres are conveyed to the nip area and the distance of which from the thread-forming line (L) is such that the fibres can move freely into the nip area.

2 A device acoording to Claim 1, characterized in that the collecting surface (70) is disposed on the periphery of a disc-like cylinder (7), whose axis of rotation lies in a plane perpendicular to the nip (3).

3. A device according to Claim 1 or 2, characterized in that the surface speed of the collecting surface (70) is approximately equal to the thread draw-off speed.

4. A device according to Claim 1 or 2, characterized in that the surface speed of the collecting surface (70) is less than the thread draw-off speed.

5. A device according to Claim 1 or 2, characterized in that the surface speed of the collecting surface (70) is at least equal to the supply speed of the fibres.

6. A device according to any one of Claims 1 to 5, characterized in that the collecting surface (70) is in the form of a groove.

7. A device according to Claim 6, characterized in that the width of the groove (72) is approximately equal to the thickness of the supplied fibre material.

8. A device according to Claim 6, characterized in that the cross-section of the groove (72) is V-shaped.

9. A device according to any one of Claims 1 to 8, characterized in that the collecting surface (70) is set with needles.

10. A device according to any one of Claims 1 to 9, characterized in that the collecting surface (70) is perforated and under negative pressure.

11. A device according to Claim 10, characterized in that the collecting surface (70) is divided into various sectors (I, II) for holding the fibres during transport and delivering them to the nip area.

12. A device according to Claim 11, characterized in that a stream of air flows through the collecting surface (70) in the area of the delivery sector (II) in such a way that the fibres come loose from the collecting surface (70) and enter the nip area.

13. A device according to Claim 12, characterized in that the delivery sector (II) of the collecting surface (70) is connected to the atmosphere.

14. A device according to Claim 12, characterized in that the delivery sector (II) of the collecting surface (70) is subjected to excess pressure.

15. A device according to any one of Claims 1 to 14, characterized in that the collecting surface (70) is surrounded by a housing (4).

16. A device according to any one of Claims 1 to 15, characterized in that a separating device (5) known per se is connected in front of the collecting surface (70).

17. A device according to Claim 16, characterized in that the separating device (5) is connected to the collecting surface (70) via a fibre channel (51) which opens onto the collecting surface substantially tangentially in the direction of motion thereof and the opening of which is adapted to the width of the collecting surface (70).

18. A device according to Claim 16, characterized in that the housing (40) of the separating roller (5) and the housing (40') of the cylinder (7) are disposed directly side by side and interconnected by a common connecting opening (43).

19. A device according to any one of Claims 1 to 18; characterized in that a cleaning device is associated with the collecting surface (70) between the supply station and the station where fibres are delivered to the nip area.

20. A device according to any one of Claims 1 to 19, characterized in that the distance (a) between the collecting surface (70) and the thread-forming line (L) is adjustable in accordance with the length of the fibres to be spun.

21. A device according to Claim 18, characterized in that a fibre guide plate (55) is connected to the connecting opening (43).

22. A device according to any one of Claims 1 to 21, characterized in that a screen (54) is disposed in front of the nip area in the direction of motion of the collecting surface (70).

23. A device according to any one of Claims 1 to 22, characterized in that the collecting surface (70) is disposed on the surface of a disc (83) towards which the mouth of the fibre channel (51) extends.

24. A device according to any one of Claims 1 to 22, characterized in that the collecting surface (70) is disposed in a rotor (88) constructed as an inner cone.

25. A device according to Claim 23 or 24, characterized in that the collecting surface (70) is coated.

26. A device according to any one of Claims 23 to 25, characterized in that the collecting surface (70) is structured.

27. A device according to any one of Claims 23 to 26, characterized in that the fibre channel (51) has an inner contour comprising an acceleration zone.

## Revendications

1. Dispositif de filature à fibres libérées comportant un dispositif défibreur et deux cylindres de friction, très proches l'un de l'autre et entraînés dans le même sens, dans l'espace intermédiaire desquels s'effectue la rotation des fibres qui se lient entre elles le long d'une ligne de formation de fil, ainsi qu'un dispositif d'extraction de fil, caractérisé par une surface de collecte (70) qui se déplace parallèlement à une ligne (L) de formation de fil et grâce à laquelle les fibres sont transportées dans l'espace intermédiaire.

2. Dispositif selon la revendication 1, caractérisé en ce que la surface (70) de conecte est disposée sur le pourtour d'un cylindre (7) du genre d'un disque, dont l'axe de rotation est situé dans un plan perpendiculaire à l'espace intermédiaire (3).

3. Dispositif selon la revendication 1 ou 2, caractérisé en ce que la vitesse de la surface extérieure de la surface (70) de collecte est approximativement égale à la vitesse d'extraction du fil.

4. Dispositif selon la revendication 1 ou 2, caractérisé en ce que la vitesse de la surface extérieure de la surface (70) de collecte est inférieure à la vitesse d'extraction du fil.

5. Dispositif selon la revendication 1 ou 2, caractérisé en ce que la vitesse de la surface extérieure de la surface (70) de collecte est au minimum égale à la vitesse d'amenée des fibres.

6. Dispositif selon l'une des revendications 1 à 5, caractérisé en ce que la surface (70) de collecte est en forme de gorge.

7. Dispositif selon la revendication 6, caractérisé en ce que la largeur de la gorge (72) correspond approximativement à l'épaisseur de la matière fibreuse fournie.

8. Dispositif selon la revendication 6, caractérisé en ce que la section transversale de la gorge (72) est en forme de V.

9. Dispositif selon l'une des revendications 1 à 8, caractérisé en ce que la surface (70) de collecte comporte des aiguilles.

10. Dispositif selon l'une des revendications 1 à 9, caractérisé en ce que la surface (70) de collecte est perforée et fait l'objet d'une aspiration.

11. Dispositif selon la revendication 10, caractérisé en ce que la surface (70) de collecte est subdivisée en différents secteurs (I, II), en vue de maintenir les fibres pendant le transport et de les transmettre à l'espace intermédiaire.

12. Dispositif selon la revendication 11, caractérisé en ce que la surface (70) de collecte est parcourue par un courant d'air, dans la zone du secteur (II) à rôle de transmission, de telle façon que les fibres se détachent de la surface (70) de collecte et parviennent dans l'espace intermédiaire.

13. Dispositif selon la revendication 12, caractérisé en ce que le secteur (II) de la surface (70) de collecte, à rôle de transmission, est relié à l'atmosphère.

14. Dispositif selon la revendication 12, caractérisé en ce que le secteur (II) de la surface (70) de collecte, à rôle de transmission, est mis en surpression.

15. Dispositif selon une des revendications 1 à 14, caractérisé en ce que la surface (70) de collecte est entourée par un carter (4).

16. Dispositif selon une des revendications 1 à 15, caractérisé en ce qu'un dispositif défibreur (5) connu en soi est installé en amont de la surface (70) de collecte.

17. Dispositif selon la revendication 16, caractérisé en ce que le dispositif défibreur (5) est relié à la surface (70) de collecte par un conduit (51) à fibres, qui débouche sur celle-ci de façon sensiblement tangentielle dans la direction du mouvement de la surface de collecte et dont le débouché est adapté à la largeur de la surface (70) de collecte.

18. Dispositif selon la revendication 16, caractérisé en ce que le carter (40) du cylindre défibreur (5) et le carter (40') du cylindre (7) sont disposés immédiatement l'un à côté de l'autre et sont reliés ensemble par une ouverture (43) de liaison commune.

19. Dispositif selon une des revendications 1 à 18, caractérisé en ce qu'un dispositif de nettoyage est affecté à la surface (70) de collecte entre le poste de transmission des fibres dans l'espace intermédiaire et le poste d'alimentation.

20. Dispositif selon une des revendications 1 à 19, caractérisé en ce que la distance (a) entre la surface (70) de collecte et la ligne (L) de formation de fil peut être réglée en fonction de la longueur des fibres à filer.

21. Dispositif selon la revendication 18, caractérisé en ce qu'une tôle (55) de guidage de fibres est disposée de façon à se raccorder à l'ouverture (43) de liaison.

22. Dispositif selon l'une des revendications 1 à 21, caractérisé en ce qu'un capotage (54) est disposé en amont de la zone intermédiaire, dans le sens de déplacement de la surface (70) de collecte.

23. Dispositif selon l'une des revendications 1 à 22, caractérisé en ce que la surface (70) de collecte est disposée sur la surface extérieure d'un disque (83), vers lequel est dirigé le débouché du conduit (51) pour fibres.

24. Dispositif selon l'une des revendications 1 à 22, caractérisé en ce que la surface (70) de collecte est disposée dans un rotor (88) en forme de cône intérieur.

25. Dispositif selon la revendication 23 ou 24, caractérisé en ce que la surface (70) de collecte comporte un revêtement.

26. Dispositif selon une des revendications 23 à 25, caractérisé en ce que la surface (70) de collecte est structurée.

27. Dispositif selon l'une des revendications 23 à 26, caractérisé en ce que le conduit (51) pour fibres présente un contour intérieur comportant une zone d'accélération.
